# EUROPÄISCHE PATENTSCHRIFT

(11) **EP 0 054 167 B1**
(45) Veröffentlichungstag und Bekanntmachung des Hinweises auf die Patenterteilung: **28.05.1986**
(21) Anmeldenummer: 81109229.5
(22) Anmeldetag: 29.10.1981
(51) Int. Cl.: B28B 7/02, B28B 23/02, B28B 7/00

(54) **Vorrichtung zum Herstellen einer Betonplatte**
Apparatus for manufacturing a concrete panel
Dispositif pour fabriquer une plaque en béton

(30) Priorität: 17.12.1980 DE 3047650
(43) Veröffentlichungstag der Anmeldung: 23.06.1982
(73) Patentinhaber: Bittlmayer, Hugo, D-91795 Dollnstein (DE)
(72) Erfinder: Bittlmayer, Hugo, D-91795 Dollnstein (DE)
(74) Vertreter: Schmidt-Evers, Jürgen, Dipl.-Ing.

## Beschreibung

Die Erfindung betrifft eine Vorrichtung zum Herstellen von Betonplatten mit einer ortsfesten Betonierstation, mit durch die Betonierstation fahrbaren Paletten, mit an der Betonierstation vorgesehenen Stirn- und Seitenabstellungen, die auf die jeweils in die Betonierstation eingefahrene Palette zur Bildung einer zusammengesetzten Schalung aufsetzbar bzw. von dieser wieder entfernbar sind, und mit Schubvorrichtungen, an denen die Seitenabstellungen befestigt sind.

Eine derartige Vorrichtung ist bekannt (Zeitschrift "Betonwerk und Fertigteil-Technik", Oktober 1980, Seiten 633 bis 638). Bei der bekannten Vorrichtung werden die Seitenabstellungen hydraulisch auf die Palette aufgesetzt bzw. von dieser hochgezogen. Die Stirnabstellungen dienen zur Aufnahme der Kernrohre und sind mit entsprechenden Löchern zum Hindurchführen der Kernrohre versehen. Für verschieden dicke Betonplatten sollen die Seitenabschalungen ausgewechselt werden.

Schon seit langem ist es bekannt, Betonfertigteile fließbandmäßig herzustellen. Bei großen, langen Betonfertigteilen wurden Seitenwände der Schalung verstellbar und der auf einem Formwagen aufliegende Formboden von diesem lösbar ausgebildet (AT-B-206 804).

Bei plattenförmigen Betonfertigteilen sind die Stirn- und Seitenabstellungen als gesamter Rahmen um eine horizontale Welle verschwenkbar zur Abnahme des Betonfertigteils von einer ortsfesten Basis und Ablage auf eine andere Basis oder eine Palette. Stirn- und Seitenabstellungen sind für geneigte Seitenränder verstellbar, damit aus den Betonfertigteilen Silokonstruktion oder dergleichen unterschiedlicher Durchmesser gebaut werden können (US-A-14 84 855).

Bei den bekannten Vorrichtungen ist erheblicher Aufwand erforderlich, wenn Betonfertigteile anderer Größe, d.h. anderer Abmessungen, hergestellt werden sollen. Insbesondere ist Montageaufwand erforderlich und sind sogar Teile auszutauschen.

Der Erfindung liegt die Aufgabe zugrunde, eine Vorrichtung der eingangs beschriebenen Art so zu gestalten, daß mit ihr ohne Montageaufwand und ohne, daß Teile ausgewechselt werden müssen, eine sofortige Umstellung bei der fließbandmäßigen Herstellung von Betonplatten einer Größe auf Betonplatten einer anderen Größe möglich ist.

Die Aufgabe ist erfindungsgemäß durch die Kombination der folgenden Merkmale gelöst:
a) auch die Stirnabstellungen sind an Schubvorrichtungen befestigt,
b) die Abstellungen sind durch die Schubvorrichtungen in horizontaler Richtung senkrecht zu ihrer Schalungsfläche verstellbar,
c) jede Schubvorrichtung ist auf einem Schlitten oder Wagen Angeordnet und mit diesem parallel zur Schalungsfläche der mit ihre verstellbaren Abstellung verschiebbar,
d) die Abstellungen sind nacheinander auf die Palette derart auffahrbar, daß jede Abstellung mit einer Stirnseite gegen die Schalungsfläche einer anderen Abstellung stößt.

Einige der in den Unteransprüchen angegebenen Weiterbildungen der Erfindungen werden nachfolgen noch kommentiert.

In den meisten Fällen müssen Betonplatten mit Armierungen versehen sein, die über die eigentliche Betonplatte hinausstehen. Sollen diese Armierungen nicht an der Oberseite einer solchen Betonplatte, sondern beispielsweise aus der Mitte einer Schmalseite herausstehen, so werden Abstellungen verwendet, die zwei- oder mehrteilig sind. Die Abstellungen bestehen in diesem Fall aus einzelnen Balken, die übereinander angeordnet werden. Der unterste Balken wird zuerst auf die Palette aufgefahren, dann wird die Armierung eingelegt, so daß die überstehenden Enden der Armierung auf dem untersten Balken aufliegen. Dann wird ein oberer Balken auf die hinausstehenden Enden der Armierungen aufgelegt. Um bei dieser Herstellungsart zu gewährleisten, daß zwischen den einzelnen Balken einer solchen Abstellung kein Beton ausfließen kann, kann vorgesehen sein, daß die einzelnen Balken an den entsprechenden Stellen Aussparungen haben, in die sich die einzelnen Enden der Armierung einfügen. Die abstellungen umschließen dann dicht die Armierung und ein Ausfließen von Beton kann nicht auftreten.

Da es bei dieser Herstellungsort notwendig ist, daß der Längseisenabstand der Armierungen konstant gehalten werden muß, wird vorgeschlagen, die Balken einer solchen mehrteiligen Abstellung an denjenigen Flächen, and denen diese Balken mit den überstehenden Enden der Armierung in Kontakt kommen, mit einer elastisch verformbaren Schicht zu versehen. Die Balken einer solchen Armierung werden nach nach dem Einlegen der Armierung zusammengedrückt, so daß die auf den Balken befindlichen Schichten sich verformen und eng um die Enden der Armierung schließen. Anstelle die einzelnen Balken mit einer elastischen Schicht zu versehen, kann auch vorgesehen sein, daß die Balken selbst aus elastischem Material bestehen.

Beim Rütteln und Verdichten der Betonmasse wird die Palette auf einen Rüttelbock gesetzt. Da die Palette beim Rütteln vertikale Bewegungen ausführt, muß gewährleistet sein, daß die Abstellungen sich nicht von der Palette abheben und Beton seitlich austreten kann. Hierzu ist vorgesehen, daß die Abstellungen einen messerartigen Ansatz aufweisen, der im stumpfen Winkel gegen die Palettenoberseite gerichtet ist und auf ihr aufliegt. Dieser messerartige Ansatz hat federnde Eigenschaften, so daß bei einer vertikalen Schwingbewegung der Palette sich das Ende dieses Ansatzes immer auf der Paletten-Oberseit befindet und dort dichtend schließt. Da im Laufe der Zeit dieser messerartige Ansatz einem Verschleiß unterliegt, ist vorgesehen, daß eine entsprechend geformte Leiste an der Abstellung abnehmbar angebracht ist.

Bei mehrteiligen Abstellungen, die aus elastischem Material bestehen, weist der unterste Balken einen entsprechenden prismatischen Querschnitt auf, so daß die Dachkante des Prismas auf der Oberseite der Palette aufliegt.

Um zu verhindern, daß sich beim Rütteln der Palette die Schwingungen auf die Schubvorrichtungen übertragen, an denen die Abstellungen befestigt sind, ist zwischen jede Abstellung und der zugehörigen Schubvorrichtung ein Schwingungsdämpfendes Verbindungselement angebracht.

Soll die Palette nicht von unten her in ihre Beschickungsposition gefahren werden, sondern nur in einer Ebene bewegt werden, so ist vorgesehen, eine der Abstellungen anzuheben oder abzusenken, so daß die mit der Betonplatte versehene Palette über diese Abstellung hinweg oder unter ihr hindurch gefahren werden kann.

Im folgenden wird nun die Vorrichtung anhand der in den Figuren dargestellten Ausführungsbeispiele beschrieben und näher erläutert.

Es zeigen:
Fig. 1 eine Draufsicht auf eine erfindungsgemäße Vorrichtung,
Fig. 2 einen Längsschnitt durch eine erfindungsgemäße Vorrichtung,
Fig. 3 einen Querschnitt durch eine erfindungsgemäße Vorrichtung,
Fig. 4 eine erste Ausführungsform einer Abstellung,
Fig. 5 eine zweite Ausführungsform einer Abstellung.

Die Figure 1 zeigt eine Draufsicht auf eine Anordnung, mit der das erfindungsgemäße Verfahren durchgeführt werden kann. Es sind zwei Rollenbahnen 71, 72 erkennbar, auf denen eine Palette 2 unter Schienen 55 hindurch in eine Position gefahren werden kann, die unterhalb der Beschickungsposition liegt. Auf den Schienen 55 befinden sich Wagen oder Schlitten, die Schubvorrichtungen 6 tragen. An diesen Schubvorrichtungen 6 befinden sich die Abstellungen 3. Bei der im Beispielsfall dargestellten Herstellung von rechteckigen Betonplatten sind um die Beschickungsposition vier Paare von Schienen 55 und entsprechende Wagen oder Schlitten 5 angeordnet, deren Bewegungsrichtung jeweils parallel zu den Seitenflächen der herzustellenden Betonplatte läuft. Wie in Figur 1 erkennbar ist, werden die Abstellungen 3 so auf die Palette 2 aufgefahren, daß jeweils eine Längsseite 31 einer solchen Abstellung gegen eine Stirnseite 32 einer anderen Abstellung stößt. Wie sich an der Figur 1 erkennen läßt, können mit diesem Mittel bei entsprechendem Vorschieben der Abstellungen 3 mittels der Vorschubeinrichtung 6 beliebige Größen von Betonplatten hergestellt werden.

Die Figur 2 zeigt einen Längsschnitt durch eine erfindungsgemäße Vorrichtung. Auf Schienenpaaren 55 laufen je ein Wagen 51, 52. Es befindet sich auf jedem Wagen 51, 52 eine Vorschubeinrichtung, die in Fig. 2 als Stange dargestellt ist. An ihnen ist eine Abstellung 3 angebracht. Zwischen diesen befindet sich die noch nicht ausgehärtete Betonplatte 1. Die Palette 2 sitzt auf Rüttelböcken 8. Mit hilfe einer Hubvorrichtung 9, die insbesondere eine Kolbenzylinderanordnung ist, kann die Palette samt den Rüttelböcken 8 aus der Beschickungsposition abgesenkt und auf die Rollenbahnen 71, 72 abgesenkt werden. Sie kann aus dieser Position unter den in der Figur 2 nicht dargestellten Schlitten oder Wagen 53, 54 hindurchgefahren werden.

Die Figur 3 zeigt einen Querschnitt durch eine Vorrichtung, mit der das erfindungsgemäße Verfahren ausgeführt werden kann. Die Palette 2 wird von links auf den Rollenbahnen 71, 72 auf einen im abgesenkten Zustand befindlichen Rüttelbock 8 aufgefahren. Der Rüttelbock 8 wird dann mit einer Hydraulikvorrichtung 9 angehoben, so daß die Palette 2 mit ihrer Oberseite die Unterkanten der Abstellungen 3 berührt. Dieser Zustand ist in Figur 3 dargestellt.

Die Figur 4 zeigt einen Querschnitt durch eine einzelne Abstellung, die an einer Vorschubeinrichtung befestigt ist. Die Vorschubeinrichtung ist eine Kolbenzylindervorrichtung 64, wobei an dem Kolben ein schwingungsdämpfendes Verbindungselement 61 befestigt ist. An diesem Schwingmetall 61 wiederun ist die Abstellung 3 befestigt. Sie weist an ihrer Unterseite eine Leiste 62 auf, die mit einem messerartigen Ansatz 63 versehen ist. Die Schneide 65 dieses Ansatzes 63 liegt auf der Oberseite 21 der Palette 2 auf. Wie weiter anhand der Figur 4 erkennbar ist, ist die Frontfläche 38 der Abstellung 3 um einen kleinen Winkel, etwa um 2° gegen die Vertikale geneigt. Die Leiste 62 ist mit Schrauben 66 an der Abstellung befestigt, so daß. sie leicht ausgetauscht werden kann. Dies ist notwendig, da sich beim Rütteln des Betons der messerartige Ansatz 63 auf der Oberfläche der Palette 2 abschleift.

In der Figur 5 ist eine weitere Ausführungsart für eine bei der erfindungsgemäßen Vorrichtung verwendete Abstellung dargestellt, Diese Ausführungsart wird insbesondere in Fällen verwendet, wo die Betonplatte mit Armierungen 4 versehen ist, die aus den Seitenflächen der Betonplatte herausstehen. Die Abstellung ist im dargestellten Fall zweiteilig ausgebildet. Sie besteht aus einem unteren Balken 33, der in seiner Unterseite eine prismatische Form aufweist, wobei die "Dachkante" 69 auf der Oberseite 21 der Palette 2 aufliegt. Diese "Dachkante" 69 erfüllt die gleiche Aufgabe, wie der messerartige Ansatz 63 in der Figur 4. Auf dem unteren Balken 33 befindet sich eine Schicht 37 aus elastisch verformbaren Material. Diese Schicht kann aus Gummi sein, sie kann aber auch aus einem anderen verformbaren Material sein, wie z.B. aus Schaumgummi. Die Enden 41 der Armierung 4, die über die Seitenflächen der Betonplatte hinausstehen sollen, befinden sich zwischen den Balken 33 und 34 der Abstellung. Der Balken 34 ist ebenfalls mit einer elastischen Schicht 37 versehen. Die Balken 33 und 34 umfassen dichtend das Ende 41 der Armierung 4, so daß kein Beton ausfließen kann. Falls das Gewicht des oberen Balkens 34 nicht zum dichtenden Schließen ausreicht, kann eine in der Figur 5 gestrichelt dargestellte Feder 39 vorgesehen sein. Diese Feder 39 kann ferner dazu geeignet sein, beim Rütteln des Betons ein Öffnen oder Auseinanderklaffen der beiden Balken 33 und 34 zu verhindern.

Der Arm 34 ist um ein Gelenk 35 schwenkbar. Dies ermöglicht es, die Armierung 4 ungehindert senkrecht von oben auf die Palette aufzulegen. Das Gelenk 35 befindet sich an einer Platte 36, die über ein Schwingungsdämpfendes Verbindungselement 61 mit der Kolbenstange 64 einer Kolbenzylindervorrichtung verbunden ist, welche die Vorschubeinrichtung im Sinne der Erfindung ist.

Weiterhin ist dargestellt, daß die Frontfläche 38 der Abstellung 3 gegen die Vertikale geneigt ist, der Neigungswinkel beträgt in dem dargestellten Beispiel etwa 4°.

Die Balken 33, 34 können, statt mit einer elastischen Schicht 37 versehen zu sein, ganz aus elastischem Material bestehen. Da in diesem Fall das elastische Material genügend dämpfende Eigenschaften aufweisen kann, kann unter Umständen bei einer solchen Ausgestaltung auf das Schwingmetall 61, das zwischen der Abstellung 3 und der Kolbenzylindervorrichtung 64 angebracht ist, verzichtet werden.

## Patentansprüche

1. Vorrichtung zum Herstellen von Betonplatten (1) mit einer ortsfesten Betonierstation, mit durch die Betonierstation fahrbaren Paletten (2), mit an der Betonierstation vorgesehenen Stirn- und Seitenabstellungen (3), die auf die jeweils in die Betonierstation eingefahrene Palette zur Bildung einer zusammengesetzten Schalung aufsetzbar bzw. von dieser wieder entfernbar sind, und mit Schubvorrichtungen (6), an denen die Seitenabstellungen befestigt sind, gekennzeichnet durch die Kombination folgender Merkmale:
a) auch die Stirnabstellungen sind an Schubvorrichtungen (6) befestigt,
b) die Abstellungen (3) sind durch die Schubvorrichtungen (6) in horizontaler Richtung senkrecht zu ihrer Schalungsfläche (31) verstellbar,
c) jede Schubvorrichtung (6) ist auf einem Schlitten oder Wagen (51 bis 54) angeordnet und mit diesem parallel zur Schalungsfläche (31) der mit ihr verstellbaren Abstellung (3) verschiebbar,
d) die Abstellungen (3) sind nacheinander auf die Palette (2) derart auffahrbar, daß jede Abstellung mit einer Stirnseite (32) gegen die Schalungsfläche (31) einer anderen Abstellung stößt.

2. Vorrichtung nach Anspruch 1, dadurch gekennzeichnet, daß einer oder mehrere der Schlitten oder Wagen (51 bis 54) soweit anhebbar oder absenkbar sind, daß die eine Betonplatte (1) tragenden Paletten (2) unter bzw. über diesen Schlitten oder Wagen hindurchfahrbar sind.

3. Vorrichtung nach Anspruch 1, dadurch gekennzeichnet, daß die Paletten (2) auf zwei im Abstand angeordnete Rollenbahnen (71, 72) verfahrbar sind, deren Abstand geringer als die Länge oder Breite einer Palette ist und die unterhalb der Höhe der Abstellungen (3) so gelegen sind, daß unter den Abstellungen eine eine Betonplatte (1) tragende Palette durchfahrbar ist.

4. Vorrichtung nach einem der Ansprüche 1 bis 3, dadurch gekennzeichnet, daß die die Abstellungen (3) tragenden Wagen oder Schlitten (51 bis 54) durch eine Rückführeinrichtung (56) selbsttätig in eine Ausgangsposition rückführbar sind.

5. Vorrichtung nach Anspruch 4, dadurch gekennzeichnet, daß die Rückführeinrichtung (56) Federzüge aufweist.

6. Vorrichtung nach einem der Ansprüche 1 bis 5, dadurch gekennzeichnet, daß zwischen den Abstellungen (3) und den sie tragenden Schubvorrichtungen (6) jeweils ein schwingungsdämpfendes Verbindungselement (61) angeordnet ist (Fig. 4, 5).

7. Vorrichtung nach einem der Ansprüche 1 bis 6, dadurch gekennzeichnet, daß die Abstellungen (3) an ihrer Unterseite eine abnehmbare, mit einem messerartigen Ansatz (63) versehene Leiste (62) aufweisen, wobei der messerartige Ansatz (63) in stumpfem Winkel gegen die Palettenoberseite (21) gerichtet ist (Fig. 4).

8. Vorrichtung nach einem der Ansprüche 1 bis 7, dadurch gekennzeichnet, daß eine Abstellung (3) aus mehreren, aufeinandersetzbaren Balken (33, 34) besteht.

9. Vorrichtung nach einem der Ansprüche 1 bis 8, dadurch gekennzeichnet, daß eine oder mehrere Abstellungen (3) aus zwei oder mehr Balken (33, 34) bestehen, wobei die Balken übereinander angeordnet sind und der unterste Balken (33) feststehend an einer Platte (36) und die weiteren Balken (34) mittels eines Gelenkes (35) an dieser Platte (36) befestigt sind, wobei die Platte (36) über ein schwingungsdämpfendes Verbindungselement (61) mit der Schubvorrichtung (6) verbunden ist.

10. Vorrichtung nach Anspruch 8 oder 9, dadurch gekennzeichnet, daß die Balken (33, 34) an den Flächen, mit denen sie mit der Armierung (4) in Berührung kommen, an die Armierung angepaßte Aussparungen Aufweisen.

11. Vorrichtung nach einem der Ansprüche 8 bis 10, dadurch gekennzeichnet, daß die Balken (33, 34) an den Flächen, mit denen sie mit der Armierung (4) in Berührung kommen, elastisch verformbares Material (37) aufweisen.

12. Vorrichtung nach Anspruch 11, dadurch gekennzeichnet, daß die Balken (33, 34) eine Schicht aus gummiartigen Material, insbesondere aus geschlossenporigem Schaumgummi aufweisen.

13. Vorrichtung nach einem der Ansprüche 1 bis 10, dadurch gekennzeichnet, daß die die Schubvorrichtungen (6) tragenden Wagen (51 bis 54) auf Schienen (55) verfahrbar sind.

14. Vorrichtung nach einem der Ansprüche 1 bis 13, dadurch gekennzeichnet, daß die auf den Wagen oder Schlitten (51 bis 54) befindlichen Schubvorrichtungen Kolbenzylindervorrichtungen (64) aufweisen.

15. Vorrichtung nach einem der Ansprüche 1 bis 14, dadurch gekennzeichnet, daß die Frontfläche (38) einer Abstellung (3) um einen Winkel gegen die Vertikale geneigt ist, (Fig. 5).

16. Vorrichtung nach Anspruch 15, dadurch gekennzeichnet, daß der Winkel etwa 2° bis 4° beträgt.

17. Vorrichtung nach einem der Ansprüche 3 bis 16, dadurch gekennzeichnet, daß an der Betonierstation zwischen den Rollbahnen (71, 72) ein anhebbarer Rüttelbock (8) vorgesehen ist, der sich im abgesenkten Zustand unterhalb der Ebene der Rollbahnen (71, 72) befindet.

18. Vorrichtung nach Anspruch 17, dadurch gekennzeichnet, daß der Rüttelbock (8) mittels einer Kolbenzylindervorrichtung (9) anhebbar ist.

## Revendications

1. Dispositif pour fabriquer des plaques de béton (1) dans un poste fixe de bétonnage, avec des palettes (2) mobiles à travers ce poste au moyen den dispositifs (3) d'arrêt latéraux, prévus dans le poste de bétonnage qui peuvent être posés sur la palette introduite à chaque fois dans le poste de bétonnage pour former un coffrage assemblé, et/ou pouvant être de nouveau retirés de celui-ci, et avec des moyens de poussée (6), auxquels sont fixés les dispositifs latéraux caractérisé par la combinaison des caractéristiques suivantes:
a. les dispositifs d'arrêt latéraux sont aussi fixés aux moyens de poussée (6);
b. les dispositifs d'arrêt latéraux (3) sont réglables par les moyens de poussée (6), horizontalement et perpendiculairement à leur surface de coffrage (31);
c. chaque moyen de poussée (6) est placé sur un coulisseau ou chariot (51 à 54) et est déplaçable avec lui parallèlement à la surface de coffrage (31) du dispositif d'arrêt latéral (3) réglable avec lui;
d. les dispositifs latéraux (3) peuvent venir les uns après les autres sur la palette (2) de manière que chacun puisse s'appliquer, avec un côté frontal (32), contre la surface de coffrage (31) d'un autre dispositif latéral.

2. Dispositif suivant la revendication 1, caractérisé en ce qu'un ou plusieurs des coulisseaux ou chariots (51 à 54) peuvent être élevés ou abaissés de manière que les palettes (2) portant une plaque de béton (1) puissent passer par-dessous et/ou par-dessus ce coulisseau ou chariot.

3. Dispositif suivant la revendication 1, caractérisé en ce que les palettes (2) sont déplaçables sur deux convoyeurs à rouleaux (71, 72), qui sont placés à une certaine distance l'un de l'autre, cette distance étant plus petite que la longueur ou la largeur d'une palette, et disposés au-dessous de la hauteur des dispositifs latéraux (3) de manière que, sous ces dispositifs, puisse passer une palette portant une plaque de béton (1).

4. Dispositif suivant l'une quelconque des revendications 1 à 3, caractérisé en ce que les chariots ou coulisseaux (51 à 54) portant les dispositifs latéraux (3) peuvent être ramenés automatiquement dans une position de départ par un ensemble de retour (56).

5. Dispositif suivant la revendication 4, caractérisé en ce que l'ensemble de retour (56) comporte des équilibreurs à ressorts.

6. Dispositif suivant l'une quelconque des revendications 1 à 5, caractérisé en ce qu'entre les dispositifs latéraux (3) et les moyens de poussée (6) qui les portent, est prévu à chaque fois un élément de liaison (61) qui amortit les vibrations (figures 4, 5).

7. Dispositif suivant l'une quelconque des revendications 1 à 6, caractérisé en ce que les dispositifs de côté (3) présentent, sur leur côté inférieur, une règle (62), munie d'une saillie (63) en forme de lame, qui est dirigée, suivant un angle obtus, contre le dessus de la palette (21) (figure 4).

8. Dispositif suivant l'une quelconque des revendications 1 à 7, caractérisé en ce qu'un dispositif latéral (3) se compose de plusieurs poutres (33, 34), superposables les unes aux autres.

9. Dispositif suivant l'une quelconque des revendications 1 à 8, caractérisé en ce qu'un ou plusieurs dispositifs latéraux (3) se compose de deux poutres (33, 34) ou plus, placées les unes sur les autres, la poutre la plus basse (33) étant fixée à demeure à une plaque (36) et les autres poutres (34) étant fixées à cette plaque (36) au moyen d'une articulation (35), la plaque (36) étant reliée au dispositif de poussée (6) par un élément de liaison (61) amortissant les vibrations.

10. Dispositif suivant l'une des revendications 8 ou 9, caractérisé en ce que les poutres (33, 34) présentent, sur les surfaces avec lesquelles elles viennent au contact avec le ferraillage (4), des évidements adaptés à ce ferraillage.

11. Dispositif suivant l'une quelconque des revendications 8 à 10, caractérisé en ce que les poutres (33, 34) présentent, sur les surfaces avec lesquelles elles viennent en contact avec le ferraillage (4), un matériau déformable élastiquement (37).

12. Dispositif suivant la revendication 11, caractérisé en ce que les poutres (33, 34) présentent une couche en un matériau semblable au caout- . chouc et en particulier en caoutchouc mousse, à pores fermées.

13. Dispositif suivant l'une quelconque des revendications 1 à 10, caractérisé en ce que les chariots (51 à 54) qui portent les moyens de poussée (6) sont déplaçables sur des rails (55).

14. Dispositif suivant l'une quelconque des revendications 1 à 13, caractérisé en ce que les moyens de poussée portés par les chariots ou coulisseaux (51 à 54) comportent des dispositifs à cylindre et piston (64).

15. Dispositif suivant l'une quelconque des revendications 1 à 14, caractérisé en ce que la surface frontale (38) d'un dispositif latéral (3) est en retrait d'un certain angle par rapport à la verticale (figure 5).

16. Dispositif suivant la revendication 15, caractérisé en ce que l'angle est d'environ 2 à 4°.

17. Dispositif suivant l'une quelconque des revendications 3 à 16, caractérisé en ce qu'on prévoit, sur le poste de bétonnage, entre les convoyeurs à rouleaux (71, 72), un chevalet vibrant (8) à hauteur variable, qui est, à l'éat abaissé, au-dessous du plan des convoyeurs à rouleaux (71, 72).

18. Dispositif suivant la revendication 17, caractérisé en ce que le chevalet vibrant (8) peut être élevé au moyen d'un dispositif à cylindre et piston (9).

## Claims

1. Apparatus for the manufacture of concrete panels (1) having a fixed concreting station, pallets (2) movable through the concreting station, front and back and side stops (3) provided at the concreting station that can be placed on a pallet that has been moved into the concreting station to make up a-composite frame, and then taken away again, and having pushing devices (6) to which the side stops are fixed, characterised by the combination of the following features:
a) the front and back stops are also fixed to pushing devices (6),
b) the stops (3) are movable by the pushing devices (6) in the horizontal direction at right angles to their framing surfaces (31),
c) each pushing device (6) is arranged on a slide or carriage (51 to 54) and can be moved by this parallel to the framing surface (31) of the stop (3) that it serves to move,
d) the stops (3) are movable in succession on the pallet (2) in such a way that one end face (32) of each stop abuts against the framing face (31) of another stop.

2. Apparatus according to claim 1, characterised in that one or more of the slides or carriages (51 to 54) can be raised or lowered far enough for the pallets (2) carrying a concrete panel (1) to be moved through below or above these slides or carriages.

3. Apparatus according to claim 1, characterised in that pallets (2) are movable on two roller conveyors (71, 72) that are spaced apart by an amount less than the length or breadth of a pallet and are arranged below the level of the stops (3) so that a pallet carrying a concrete panel (1) can be moved through below the stops.

4. Apparatus according to one of claims 1 to 3, characterised in that the carriages or slides (51 to 54) carrying the stops (3) can be independently returned to a starting position by a return device (56).

5. Apparatus according to claim 4, characterised in that the return device (56) comprised traction springs.

6. Apparatus according to one of claims 1 to 5, characterised in that a vibration-damping connection (61) is arranged between each of the stops (3) and the respective pushing device (6) on which it is mounted (Fig. 4, 5).

7. Apparatus according to one of claims 1 to 6, characterised in that the stops (3) are provided on their underside with a removable rail (62) having a knife-like projection (63), the knife-like projection (63) being directed at an obtuse angle against the upper side (21) of the pallet (Fig. 4).

8. Apparatus according to one of claims 1 to 7, characterised in that a stop (3) consists of several superimposable beams (33, 34).

9. Apparatus according to one of claims 1 to 8, characterised in that at least one stop (3) consists of two or more beams (33, 34), the beams being arranged one above another, with the lowest beam (33) being fixed to a plate (36) and the further beams (34) being fastened to this plate by a linkage (35), the plate (36) being connected to the pushing device (6) via a vibration-damping element (61).

10. Apparatus according to claim 8 or claim 9, characterised in that the beams (33, 34) have, on their surfaces that come into contact with the reinforcement (4) recesses that correspond to the reinforcement.

11. Apparatus according to one of claims 8 to 10, characterised in that the beams (33, 34) have elastically deformable material (37) on their surfaces that come into contact with the reinforcement (4).

12. Apparatus according to claim 11, characterised in that the beams (33, 34) are provided with a layer of rubber-like material, in particular of closed-pore foam rubber.

13. Apparatus according to one of claims 1 to 10, characterised in that the carriages (51 to 54) that carry the pushing devices (6) are movable on rails (55).

14. Apparatus according to one of claims 1 to 13, characterised in that the pushing devices on the carriages or slides (51 to 54) are provided with piston and cylinder devices (64).

15. Apparatus according to one of claims 1 to 14, characterised in that the front surface (38) of a stop (3) is inclined at an angle to the vertical (Fig. 5).

16. Apparatus according to claim 15, characterised in that the angle is about 2° to 4°.

17. Apparatus according to one of claims 3 to 16, characterised in that at the concreting station and between the roller conveyors (71, 72) there is provided a vibrating frame (8) which can be raised and which in the lowered position is below the level of the roller conveyors (71, 72).

18. Apparatus according to claim 17, characterised in that the vibrating frame (8) can be raised by means of a piston and cylinder device (9).
